# EUROPÄISCHE PATENTSCHRIFT

(11) **EP 0 198 479 B1**
(45) Veröffentlichungstag und Bekanntmachung des Hinweises auf die Patenterteilung: **12.06.1991**
(21) Anmeldenummer: 86105200.9
(22) Anmeldetag: 15.04.1986
(51) Int. Cl.: E04D 1/04

(54) **Flachdachpfanne**
Flat pan-tile
Tuile mécanique plate

(30) Priorität: 19.04.1985 DE 3514290
(43) Veröffentlichungstag der Anmeldung: 22.10.1986
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- CH-A- 525 356
- DE-A- 2 051 481
- DE-B- 1 709 165
- DE-C- 601 250
- FR-A- 1 516 968
- GB-A- 1 039 287

## Beschreibung

Die Erfindung bezieht sich auf eine Flachdachpfanne mit einer bei Verlegung eine horizontale Seitentrennfuge bildenden und eine Mehrfachüberdeckung bedingenden Kopf- und Seitenverfalzung, wobei letztere eine äußere Seitenfalzrippe mit einem am traufseitigen Endbereich befindlichen Verriegelungszapfen aufweist, der über die Oberseite der äußeren Seitenfalzrippe hinausragt und an dem sich in Richtung der Traufseite eine Dichtfläche mit einem kurzen Rippenstück anschließt.

Eine Flachdachpfanne der ebengenannten Art ist aus der DE-PS 1 709 165 bekannt. Bei ihr wird eine besondere Abdichtung im Vier-Ziegeleck dadurch erreicht, daß die innere Kopffalzrippe sich bis zur mittleren Seitenfalzrippe erstreckt. Die bekannte Flachdachpfanne hat sich bewährt, sie ist jedoch aufwendig aufgebaut, da sie jeweils drei Kopf- und Seitenfalzrippen besitzt. Darüber hinaus ist der Kopfspielraum eng beschränkt.

Aus der DE-PS 26 05 896 ist weiterhin ein längsverschiebbarer Falzziegel bekannt, der jedoch den Nachteil aufweist, daß aufgrund der Längsverschiebbarkeit speziell die Verriegelung im Vier-Ziegeleck mangelhaft ist und dort Flugschnee bzw. Triebwasser eindringen können.

Im allgemeinen sind die sogenannten längsverschiebbaren Falzziegel, insbesondere wenn es sich um Mittelfeldziegel handelt, auch mit einer vertikalen Seitentrennfuge versehen, was zusätzlich eine Abdichtung nicht nur im Bereich der Seitenfalz-Überdeckung, sondern auch im Bereich des Vier-Ziegelecks erschwert.

Die CH-PS 525 356 zeigt einen Falzziegel, der bei seiner Eindeckung zusammen mit dem benachbarten Ziegel eine derartige vertikale Seitentrennfuge bildet. Sie schafft vor allem bei der Entwässerung Probleme, da sie nach oben hin offen ist. Es kann also in sie hineinregnen, wodurch insbesondere im Traufbereich eines Daches die Seitentrennfugen überzulaufen drohen, wodurch Wasser ins Dachinnere gelangen kann.

Der Erfindung liegt die Aufgabe zugrunde, eine Flachdachpfanne der eingangs genannten Art dahingehend weiterzubilden, daß bei gleicher überdeckung und annähernd gleicher Dichtheit ein wesentlich größerer Kopfspielraum erreicht wird.

Diese Aufgabe wird erfindungsgemäß dadurch gelöst, daß im Kopfdeckfalzeck eine Auflagefläche im Bereich des Eckausschnittes angeordnet ist, die bei der Eindeckung von der Dichtfläche im oberen Bereich des Fußseitenfalzeckausschnittes über- oder unterdeckt wird.

Der erfindungsgemäße Falzziegel ist einfach aufgebaut und erfüllt sowohl die Anforderungen der DIN 456, sowie der Fachregeln des Deutschen Dachdeckerhandwerkes, Ausgabe Mai 1964, Ziff. 2, "Flachdachpfannendeckung". Nach den ebengenannten Normen besitzt eine Flachdachpfanne eine horizontale Seitentrennfuge. Die Schwierigkeit bei der Konstruktion ergibt sich aus der Tatsache, daß sich die Flachdachpfanne der eingangs genannten Art im Vier-Ziegeltreffeck mehrfach überdecken. Da sich aus der Höhe der Kopfverfalzung und der Breite der Seitenverfalzung das Rechteck für das Vier-Ziegeleck ergibt, entsteht bei Verringerung von Breite und Höhe ein wesentliches Problem in der Abdichtung des Vier-Ziegeltreffecks.

Bei dem Dachziegel mit möglichst hohem Kopfspielraum muß darüber hinaus berücksichtigt werden, daß der Dachziegel auch im gezogenen Zustand noch eine den ebenerwähnten Anforderungen entsprechende dichte Eckverriegelung besitzt.

Die erfindungsgemäße Dachflachpfanne erfüllt die einander widersprechenden Zielsetzungen. Bei der Verlegung ermöglicht sie einen wesentlich größeren Kopfspielraum als bisher erreicht, so daß der Dachdecker bei der Verlegung sehr viel anpassungsfähiger ist. Trotz des erhöhten Kopfspielraumes wird bei gleicher überdeckung im Vier-Ziegeltreffeck eine große Dichtheit erzielt, so daß der Nachteil der längsverschiebbaren Ziegel, nämlich deren Undichtheit im Vier-Ziegeltreffeck weitgehend vermieden wird.

Bei einer vorteilhaften Weiterbildung der Erfindung ist die innere Kopffalzrippe bis zum äußeren Ende der äußeren Deckfalzflanke in annähernd gleicher Höhe durchgeführt. An ihrem Ende ist ihr eine Nase vorgeordnet. Durch diese Ausbildung der Kopffalzrippe wird die Abdichtung, insbesondere im Bereich des Vier-Ziegeltreffeckes noch besser.

Bei einer anderen vorteilhaften Weiterbildung ist vorgesehen, daß die Auflagefläche mindestens gleich breit dem Seitenspielraum ist und um mindestens die Scherbendicke der Auflagefläche im Fußseitenfalzeck gegenüber dem Scheitelpunkt der Kopffalznut abgesenkt ist und sich über dem gesamten Eckausschnitt erstreckt. Auch durch diese Maßnahmen wird die Dichtheit gesteigert.

Ein einfacher Aufbau ergibt sich dadurch, daß vorteilhafterweise im Bereich des Kopfdeckfalzecks nur ein Eckausschnitt vorhanden ist.

Ein Ausführungsbeispiel der Erfindung ist nachfolgend anhand einer Zeichnung beschrieben. Es zeigt:
- Fig. 1: eine Draufsicht auf eine erfindungsgemäße Flachdachpfanne,
- Fig. 2: die Untersicht der Flachdachpfanne von Fig. 1,
- Fig. 3: einen Querschnitt durch das Vier-Ziegeleck, das sich beim Verlegen der erfindungsgemäßen Flachdachpfanne in Reihen ergibt,
- Fig. 4: einen Längsschnitt durch das Vier-Ziegeleck,und
- Fig. 5: eine Draufsicht auf das Vier-Ziegeleck.

Die Flachdachpfanne 1 weist einen Kopffalzzeil 2, Deckfalzteil 3, Fußfalzteil 4 und Seitenfalzteil 5 auf. Das Mittelfeld 6 ist eben und wird von einem konisch sich zum Fußfalzteil 4 hin sich erweiternden Deckfalzteil 3 flankiert.

Die Kopfverfalzung weist zwischen einer äußeren Kopffalzrippe 213 und einer inneren Kopffalzrippe 217 eine Kopffalznut 216 auf. Beide laufen ohne Unterbrechung vom Kopfseitenfalzeck 28 bis zum Kopfdeckfalzeck 29. Die äußere Kopffalzrippe 213 endet jedoch früher im Bereich des dort vorhandenen Eckausschnittes 295, wohingegen die innere Kopffalzrippe 217 bis zum äußeren Ende der äußeren Deckfalzflanke geführt ist.

Die innere Kopffalzrippe 213 endet exakt vor einer Auflagefläche 296, die sich vom kopfseitigen Rand des Ziegels bis zur inneren Kopffalzrippe 217 erstreckt. Im vorliegenden Fall ist sie breiter als der Seitenspielraum(Y+Z) der Flachdachpfanne und ist ungefähr um die eigene Scherbendicke gegenüber dem Scheitelpunkt 2161 der Kopffalznut 216 abgesenkt.

Die innere Kopffalzrippe 217 weist an ihrem Ende im Bereich der Deckfalzflanke 311 eine Nase 219 auf.

Der Seitenfalzteil 5 umfaßt eine äußere Seitenfalzrippe 513, eine innere Seitenfalzrippe 517, sowie dazwischen eine Seitenfalznut 516. Im Kopfseitenfalzeck 28 laufen die jeweils äußeren und inneren Kopf- bzw. Seitenfalzrippen 213, 513, 217, 517 in etwa im rechten Winkel aufeinander zu und gehen in gleicher Höhe ineinander über. Im Bereich des Fußseitenfalzecks gibt es zwei Ausschnitte, nämlich einen bezüglich des traufseitigen Endes näheren 486 und einen ferneren 487. Die äußere Seitenfalzrippe 513 endet am Ausschnitt 487 in Form eines Verriegelungszapfens 522, der über die Oberseite der äußeren Seitenfalzrippe hinausragt und mit einer schrägen Neigung sich zum Ziegelmittelfeld 6 hin erstreckt. Die innere Seitenfalzrippe 517 endet im traufseitigen Bereich mit einem Abstand vor dem Verriegelungszapfen 522, der in etwa der Breite der Seitenfalznut 516 entspricht. Bedingt durch die L-artige Anordnung des Verriegelungszapfens am Ende der äußeren Seitenfalzrippe 513 und die entsprechende L-förmige Umlenkung der Seitenfalznut 516 am traufseitigen Ende wird das von der Seitenfalznut aufgenommene Wasser auf das Ziegelmittelfeld abgeleitet.

Im Fußseitenfalzeck 48 ist parallel zum Ausschnitt 487 eine Dichtfläche 481 vorhanden, die in etwa um ihre eigene Scherbenstärke gegenüber dem Ziegelmittelfeld angehoben ist und zu diesem hin über ihre gesamte Länge von einem Rippenstück 484 flankiert wird. Sowohl die Dichtfläche als auch das Rippenstück enden am Ausschnitt 486.

Die Fig. 2 der Zeichnung zeigt die Untersicht der Flachdachpfanne. Parallel zur äußeren Deckfalzflanke 321 verläuft eine innere Deckfalzrippe 327. Beide Enden sind L-förmig geformt, wobei das kopfseitige Ende zur Außenkante der Unterseite der Auflagefläche 296 hin eine Abkröpfung 3271 aufweist und das fußseitige Ende in Richtung auf die Deckfalzflanke 321 gerichtet ist und in der Wölbung des Deckfalzteiles ausläuft.

Im Fußfalzteil ist neben einer äußeren Fußfalzrippe 423 eine innere Fußfalzrippe 427 und dazwischen eine Fußfalznut 426 vorhanden.

Die äußere Fußfalzrippe 423 ist in einheitlicher Höhe vom Ausschnitt 486 bis zur äußeren Deckfalzflanke 321 geführt. Die innere Fußfalzrippe 427 dagegen verläuft von der plateauartigen Unterseite der Dichtfläche 481 in etwa gleichbleibender Stärke bis zur inneren Deckfalzflanke 313, worauf sie bei gleichbleibender Scherbenstärke höher wird und an ihrem Ende mit einer doppelten Abtreppung 4271 in der Wölbung der äußeren Deckfalzflanke 321 endet. Die Abtreppung verbessert einerseits die Dichtheit des Vierziegelecks, andererseits schafft sie die Anpassung der Eindeckung an die übereinander befindlichen Dicht- und Auflageflächen.

Zur Versteifung des Ziegelmittelfeldes sind an der Unterseite der Flachdachpfanne Stützrippen 622 und 624 angeordnet, die jeweils an ihrem fußseitigen Ende verjüngt sind, um den Kopfspielraum zu ermöglichen.

Die Seitenverfalzung weist an der Ziegelunterseite eine Seitenrandrippe 521 auf, die zum traufseitigen Ende hin eine Abschrägung 5211 besitzt und in Richtung des Ziegelmittelfeldes über eine Abkröpfung 523 verfügt und in die innere Fußfalzrippe 427 mündet. Die Abkröpfung umläuft mit Abstand die Unterseite der Dichtfläche 481 und dient dazu, eventuelles Kondenswasser in die Kopffalznut 216 abzuleiten.

Fig. 3 zeigt einen Querschnitt durch das Vier-Ziegeleck von miteinander in Reihen verlegten erfindungsgemäßen Flachdachpfannen. Um die Ziegel voneinander unterscheiden zu können, wurden die vier im Vier-Ziegeleck aufeinandertreffenden Falzziegel unterschiedlich schraffiert und mit verschiedenen Bezugszeichen versehen. Der rechte untere Ziegel trägt das Bezugszeichen 11, der linke untere 12, der rechte obere 13 und der linke obere 14. Der Darstellung kann entnommen werden, daß im vorliegenden Fall bei der Eindeckung der erfindungsgemäßen Flachdachpfannen die Dichtfläche 481 über der Auflagefläche 296 zu liegen kommt und sich hierbei ein dichter Verschluß im Vier-Ziegeleck, bei dem sich vierfach überdeckenden, erfindungsgemäßen Flachdachpfannen ergibt. Es ist deutlich zu erkennen, wie sich die Abkröpfung 3271 um das kopfseitige Ende der inneren Seitenfalzrippe 517 herumwickelt.

Fig. 4 zeigt den Längsschnitt durch die Ziegel des vier-Ziegelecks. Das Spiel x, um das die Ziegel gegenseitig verschoben werden können, ist eingezeichnet. Im übrigen ergibt sich aus der Darstellung der Eingriff der jeweiligen Verfalzungen.

Fig. 5 zeigt die Draufsicht auf das Vier-Ziegeleck. Es ist deutlich zu erkennen, daß die Dichtfläche 481 des Ziegels 13 die Auflagefläche 296 des Ziegels 12 überdeckt. Die Abbildung zeigt die Ziegel 11, 12 und 13. Der Ziegel 14 ist weggelassen, um die Abbildung klarer zu gestalten. Die Kopffalzrippe 217 von Ziegel 12 ist bis zur Außenflanke 311 durchgezogen und weist an ihrem dargestellten rechten Ende die bereits erwähnte Nase 219 auf, die die Dichtheit im Vierziegeleck erhöht. Der Dichtfläche 481 ist die Rippe 484 vorgeordnet. Die Abbildung zeigt auch, daß der Ziegel 13 bezüglich des Ziegels 12 mit mittlerem Spiel a angeordnet ist. Auf Wunsch kann dieses Spiel soweit verringert werden, daß der Fußteil des Ziegels 13 direkt am Kopfteil des Ziegels 12 anschließt und sich die zwei Ziegel im Vierziegeleck berühren.

Andererseits ist es auch möglich, beim Ziehen der Ziegel 12 und 13 den Abstand in Pfeilrichtung ungefähr auf das Maß 2a zu vergrößern.

## Patentansprüche

1. Flachdachpfanne mit einer bei Verlegung eine horizontale Seitentrennfuge bildenden und eine Mehrfachüberdeckung bedingenden Kopf- und Seitenverfalzung, wobei letztere eine äußere Seitenfalzrippe mit einem am traufseitigen Endbereich befindlichen Verriegelungszapfen aufweist, der über die Oberseite der äußeren Seitenfalzrippe hinausragt und an dem sich in Richtung der Traufseite eine Dichtfläche mit einem kurzen Rippenstück anschließt, **dadurch gekennzeichnet,** daß im Bereich des Kopfdeckfalzecks (29) nur ein Eckausschnitt (295) vorhanden ist, und daß im Kopfdeckfalzeck eine Auflagefläche (296) angeordnet ist, die bei der Eindeckung von der Dichtfläche (481) im oberen Bereich des Fußseitenfalzeckausschnittes (486, 487) über- oder unterdeckt wird.

2. Flachdachpfanne nach Anspruch 1, **dadurch gekennzeichnet,** daß die innere Kopffalzrippe (217) bis zum äußeren Ende der äußeren Deckfalzflanke (311) in annähernd gleicher Höhe durchgeführt ist und ihr dort eine Nase (219) vorgeordnet ist.

3. Flachdachpfanne nach Anspruch 1 oder 2, **dadurch gekennzeichnet,** daß die Auflagefläche (296) mindestens gleich breit dem Seitenspielraum (Y + Z) ist und mindestens um die eigene Scherbendicke gegenüber dem Scheitelpunkt (2161) der Kopffalznut (216) abgesenkt ist und sich über den einzigen Eckausschnitt (295) erstreckt.

4. Flachdachpfanne nach wenigstens einem der Ansprüche 1 bis 3, **dadurch gekennzeichnet,** daß eine innere Deckfalzrippe (327) an der Unterseite der Auflagefläche (296) eine hakenförmig nach außen gerichtete Abkröpfung (3271) aufweist, die sich bis zur Außenkante erstreckt.

5. Flachdachpfanne nach wenigstens einem der Ansprüche 1 bis 4, **dadurch gekennzeichnet,** daß das Rippenstück (484) sich über die gesamte Länge der Dichtfläche erstreckt.

6. Flachdachpfanne nach wenigstens einem der Ansprüche 1 bis 5, **dadurch gekennzeichnet,** daß die innere Fußflazrippe (427) im Bereich der äußeren Deckfalzflanke (321) mindestens eine Abtreppung (4271) aufweist.

## Claims

1. A flat roofing tile comprising a head and side interlocking joint which, when the tile is laid, forms a horizontal side expansion joint and results in a multiple overlap, the side interlocking joint comprising an outer side groove rib having a locking pin which is situated at the end zone on the gutter side and which projects beyond the top of the outer side groove rib and which, in the direction of the gutter side, is followed by a sealing surface having a short rib portion, characterised in that only one corner cut-out (295) is provided in the region of the head lap groove corner (29) and in that a support surface (296) is provided in the head lap groove corner and, when roofing is carried out, is overlapped or underlapped by the sealing surface (481) in the top zone of the foot side groove corner cut-out (486, 487).

2. A flat roofing tile according to claim 1, characterised in that the inner head groove rib (217) is continued as far as the outer end of the outer lap groove flank (311) at approximately the same height and a nib (219) is disposed in front of it there.

3. A flat roofing tile according to claim 1 or 2, characterised in that the support surface (296) is at least equal in width to the side clearance (Y+Z) and is lowered with respect to the apex (2161) of the head groove slot (216) by an amount equal to its own body thickness and extends over the single corner cut-out (295).

4. A flat roofing tile according to at least one of claims 1 to 3, characterised in that an inner lap groove rib (327) has, at the underside of the support surface (296), a bent-off portion (3271) which is directed outwardly in the form of a hook and which extends as far as the outer edge.

5. A flat roofing tile according to at least one of claims 1 to 4, characterised in that the rib portion (484) extends over the entire length of the sealing surface.

6. A flat roofing tile according to at least one of claims 1 to 5, characterised in that the inner foot groove rib (427) has at least one step formation (4271) in the region of the outer lap groove flank (321).

## Revendications

1. Tuile mécanique plate avec un emboîtement frontal et latéral formant, lors du transfert, une ligne de joint latérale horizontale et déterminant un recouvrement multiple, l'emboîtement latéral présentant une nervure d'emboîtement latérale externe avec un ergot de verrouillage, situé dans le domaine extrême du côté du chéneau, qui fait saillie au-dessus du côté supérieur de la nervure d'emboîtement latérale externe et auquel se raccorde en direction du côté du chéneau une surface d'étanchéité avec un court segment de nervure, caractérisée en ce que, dans le domaine de l'angle d'emboîtement de couverture frontal (29), il n'existe qu'une échancrure d'angle (295), et en ce que dans l'angle d'emboîtement de couverture frontal est disposée une surface d'appui (296) qui, lors de la couverture, recouvre la surface d'étanchéité (481) ou est recouverte par la surface d'étanchéité (481) dans le domaine supérieur de l'échancrure d'angle d'emboîtement latéral postérieur (486, 487).

2. Tuile mécanique plate selon la revendication 1, caractérisée en ce que la nervure d'emboîtement frontale interne (217) est formée jusqu'à l'extrémité externe du flanc d'emboîtement de couverture externe (311) sur une hauteur sensiblement identique et y est précédée par un tenon (219).

3. Tuile mécanique plate selon la revendication 1 ou 2, caractérisée en ce que la surface d'appui (296) est au moins aussi large que le jeu latéral (Y + Z) et est abaissée d'au moins l'épaisseur de pâte propre par rapport au sommet (2161) de la rainure d'emboîtement frontale (216) et s'étend sur l'échancrure d'angle (295) unique.

4. Tuile mécanique plate selon au moins l'une des revendications 1 à 3, caractérisée en ce qu'une nervure d'emboîtement de couverture interne (327) présente sur le côté inférieur de la surface d'appui (296) un coude (3271) en forme de crochet dirigé vers l'extérieur qui s'étend jusqu'au bord externe.

5. Tuile mécanique plate selon au moins l'une des revendications 1 à 4, caractérisée en ce que le segment de nervure (484) s'étend sur toute la longueur de la surface d'étanchéité.

6. Tuile mécanique plate selon au moins l'une des revendications 1 à 5, caractérisée en ce que la nervure d'emboîtement postérieure interne (427) présente au moins un gradin (4271) dans le domaine du flanc d'emboîtement de couverture externe (321).
